# EUROPÄISCHE PATENTSCHRIFT

(11) **EP 0 919 703 B1**
(45) Veröffentlichungstag und Bekanntmachung des Hinweises auf die Patenterteilung: **26.11.2003**
(21) Anmeldenummer: 98119975.5
(22) Anmeldetag: 22.10.1998
(51) Int. Cl.: F01N 7/10, F01N 7/14

(54) **Verfahren zur Herstellung eines luftspaltisolierten Abgaskrümmers einer Fahrzeugabgasanlage**
Method of making an air gap isolated exhaust manifold for a vehicle
Procédé de fabrication d'un collecteur d'échappement isolé par une couche d'air pour un véhicule

(30) Priorität: 28.11.1997 DE 19752773
(43) Veröffentlichungstag der Anmeldung: 02.06.1999
(73) Patentinhaber: DaimlerChrysler AG, 70567 Stuttgart (DE)
(72) Erfinder: Bonny, Pierre, 22589 Hamburg (DE); Hülsberg, Thomas, 21224 Rosengarten (DE)

(56) Entgegenhaltungen:
- EP-A- 0 717 179
- DE-C- 19 511 514
- US-A- 4 644 747
- US-A- 5 189 790

## Beschreibung

Die Erfindung betrifft ein Verfahren zur Herstellung eines luftspaltisolierten Abgaskrümmers einer Abgasanlage eines Fahrzeuges gemäß dem Oberbegriff des Patentanspruches 1.

Ein gattungsgemäßes Verfahren ist aus der DE 195 11 514 C1 bekannt. In diesem wird die Fertigung eines Abgaskrümmers beschrieben, der aus mehreren mit Schiebesitz ineinander gesteckten Innenrohren und einem Außenmantel sowie Eingangsflanschen und einem Ausgangsflansch besteht. Der Außenmantel ist in Halbschalenbauweise ausgeführt, wobei zuerst der Steckverbund der Innenrohre (Rohrbogen, T-Stück, Verzweigungsrohr mit Anschluß zum Ausgangsflansch) in eine untere Außenmantelhalbschale eingelegt wird und dann die obere Halbschale auf die untere gepreßt und mit der unteren Halbschale unter Bildung einer Bördelnaht zwischen den Innenrohrenden verschweißt wird. Der Steckverbund der Innenrohre wird in aufwendiger Weise durch spezielle Distanzringe, die auf mehrere Innenrohre aufgeschoben werden, innerhalb des Außenmantels zentriert, wobei der dabei entstehende Spalt den späteren Luftisolierspalt bildet. Die Distanzringe bestehen aus einem unter Hitzeeinwirkung, insbesondere im Motorbetrieb sich zersetzenden und/oder sublimierenden Material. Da einerseits die mit Fertigungstoleranzen behafteten Einzelrohre gegeneinander verschieblich sind und aufgrund der Montagearbeit von Steckverbund zu Steckverbund unterschiedliche Stecklängen aufweisen und andererseits die Distanzringe zum einen selbst Fertigungstoleranzen unterworfen sind und zum anderen aufgrund ihrer Gestaltung relativ zur Ausbildung der Unterschale selten umlaufend an dieser anliegen, ist die Fertigung des gesamten Abgaskrümmers allein schon unter diesen Aspekten Toleranzen unterworfen. Das Innenrohr mit dem Abzweigstutzen liegt bei den genannten Fertigungstoleranzen praktisch nie mit dem gewünschten definierten umlaufenden Luftspalt innerhalb des Außenmantels. Eine exakte Reproduzierbarkeit gibt es dabei nicht. Hierbei ist beim Zusammenbau darauf zu achten, daß eine bestimmte minimale Stecklänge eingehalten wird, damit die Einzelinnenrohre nicht auseinanderrutschen. Diese Einhaltung erfordert Augenmaß und damit erheblichen Aufwand. Bei dem Teiletransfer zur Schweißstation können ebenfalls Erschütterungen und zentrifugale Kräfte auftreten, die zu einer nochmaligen Verschiebung der Einzelinnenrohre zueinander und zur Unterschale des Außenmantels führen, wobei dies gar zur Auflösung des Steckverbundes führen kann.

Aufgrund des Rückspringverzuges der beiden Blechhalbschalen nach dem Tiefziehen liegen die beiden Außenmantelhalbschalen von alleine nicht durchgehend satt und damit spaltfrei aneinander an. In der Schweißstation wird daher die Oberschale des Außenmantels auf die Unterschale gesetzt und an diese angepreßt. Auch hierbei kommt es zu Erschütterungen des Steckverbundes bzw. der Verschiebung der Relativlage des verzweigten Innenrohres im Außenmantel. Schließlich werden die Schalen des Außenmantels miteinander laserverschweißt. Nach Aufhebung der Anpressung wirken dann aufgrund der Nichtgleichförmigkeit der Anlageflächen der Halbschalen auf die Schweißnaht erhebliche Zugkräfte, was die Dauerbelastbarkeit des Zusammenbaus, insbesondere des Außenmantels herabsetzt und im Betrieb des Abgasstranges gar zu einem Versagen des Bauteils führen kann. Die Prozeßsicherheit der Herstellung des Abgaskrümmers ist somit insgesamt gesehen nicht in ausreichendem Maße gewährleistet.

Auch ist die Verschweißung der Halbschalen unter Bildung einer Bördelnaht relativ aufwendig, insbesondere, da beim Übergang zum Ausschnitt des Außenmantels für den Abzweigstutzen des Innenrohres aufgrund von Kantenradien ein Dreieckszwickel entsteht, der zur Prozeßsicherheit zugeschweißt werden muß, was in der Praxis in sinnvoller Weise nur unter Zuhilfenahme eines Zusatzwerkstoffes geht. Zudem ist die Bördelnaht durch ihre Gestaltung begrenzt mechanisch belastbar. Für die Festlegung des Innenrohres am Außenmantel ist zusätzlich eine Verschweißung unter Bildung einer Rundnaht, d.h. einer umlaufenden Kehlnaht im Endbereich des Abzweigstutzens erforderlich, wobei das Ende des Innenrohres des Stutzens gegenüber der Öffnung des Außenmantels etwas zurückversetzt liegt.

Der Außenmantel ist im übrigen gerade wegen des verzweigten Abgasrohres räumlich sehr ausladend ausgebildet, da bei der Herstellung der Halbschalen durch Tiefziehen keine Verzweigung erzielt werden kann und somit für eine konturtreue Ausbildung eines Außenmantels bezüglich der Gestaltung des Innenrohres nicht tauglich ist. Alle Innenrohre werden dabei von einem einzigen gemeinsamen Außenmantel integral umschlossen, wodurch aufgrund des gleichförmigen Abschlusses des Außenmantels etwa in der Ebene der Eingangsflansche relativ großvolumige Blechabschnitte des Außenmantels zwischen den an die Eingangsflansche sich anschließenden Innenrohren entstehen, die erheblichen Bauraum erfordern, das Gewicht des verzweigten Abgasrohres erhöhen und zusätzlichen unnötigen Materialaufwand bedeuten. Zudem ist dadurch die Ausbildung eines definierten einheitlich gleichförmigen Luftspaltes beim verzweigten Abgasrohr nicht erreichbar.

Des weiteren erfordern Motoren unterschiedlicher Zylinderzahl aufgrund des Außenmantels unterschiedlich ausgebildete Abgaskrümmer. Dies bedeutet einen hohen zusätzlichen Fertigungs- und Werkzeugaufwand verbunden mit den entsprechenden Kosten. Gleichfalls müssen für unterschiedlich gestaltete Bauräume neue Varianten der Abgaskrümmerausbildung in Halbschalenbauweise ersonnen werden, die an diese Bauräume angepaßt sind. Die Realisierung dazu erfordert ebenfalls einen erheblichen fertigungstechnischen Aufwand.

Der Erfindung liegt die Aufgabe zugrunde, ein gattungsgemäßes Verfahren dahingehend weiterzubilden, daß in einfacher Weise eine prozeßsichere und exakt reproduzierende Herstellung von bauraumsparenden luftspaltisolierten Abgaskrümmern erreicht wird.

Die Aufgabe ist erfindungsgemäß durch die Merkmale des Patentanspruches 1 gelöst.

Dank der Erfindung wird eine Modulbauweise des Abgaskrümmers ermöglicht, bei der in einfachster Weise aus ineinandergesteckten luftspaltisolierten Einzelabgasrohren hinsichtlich ihrer Erstreckung und Bautiefe beliebig gestaltete Abgaskrümmer gefertigt werden können, wobei die Außenrohre der Einzelabgasrohre miteinander verschweißt und die Innenrohre ineinander mit Schiebesitz positioniert sind. Die Einzelmodule bilden die Einzelabgasrohre, welche Standardbauelemente und somit kostengünstig herstellbare Massenware darstellen. So kann durch einfaches Aneinanderfügen von Gleichteilen der verzweigten Abgasrohre beispielsweise aus einem Vierzylinder-Abgaskrümmer ein 6-oder 8-Zylinderabgaskrümmer hergestellt werden. Durch die Verwendung von Gleichteilen wird die gesamte Montage wesentlich vereinfacht. Durch die mittels Innenhochdruckumformen gefertigten Einzelabgasrohre entfallen jegliche Fertigungstoleranzen, die aus einer während der einzelnen Montage- und Fügeschritte auftretenden Verschiebung von im Steckverbund befindlicher Innenrohre resultieren, so daß jeder beliebige Abgaskrümmer exakt reproduzierbar ist. Infolge des Fehlens eines integralen Außenmantels und der Befestigung von Außenmantelhalbschalen aneinander sowie des Außenmantels an den Einhangsflanschen werden die aus mechanisch-thermischen Beanspruchungen herrührenden Schwierigkeiten der bisher erforderlichen Schweißnähte vermieden. Durch die mittels des zu einem luftspaltisolierten Abgasrohr innenhochdruckumgeformten Doppelrohres bezüglich des Innenrohrverlaufes bzw. dessen Form konturtreue Ausbildung des Außenrohres wird überflüssiges Material des Außenrohres im Gegensatz zum Außenmantel der Halbschalenbauweise vermieden und dadurch auch der Bauraum verringert. Insgesamt ist die Ausbildung des Abgaskrümmers flexibel an die Form des vorgesehenen Bauraumes anpaßbar, da die Einzelabgasrohre des Krümmers dem Verlauf des Bauraumes durch geeignete Aneinanderreihung folgen können. Demgegenüber würde der Abgaskrümmer in Halbschalenbauweise durch einen in die Bauraumtiefe gehenden Verlauf der abgasführenden Rohre derart voluminös, daß ein Einbau von vornherein unmöglich ist. Weiterhin kann durch die Fertigung der Abgasrohre mittels Innenhochdruckumformen der Luftisolierspalt über die gesamte Erstreckung des Abgasrohres gezielt und überall gleichförmig eingestellt werden. Die Fügestellen der Außenrohre aneinander werden unter Bildung einer umlaufenden mechanisch sehr hoch belastbaren Kehlschweißnaht vorzugsweise mittels eines Lasers zusammengeschweißt. Insgesamt wird durch das erfindungsgemäße Herstellungsverfahren eine hohe Prozeßsicherheit erreicht, da aufgrund des Innenhochdruckumformens zum einen keine steckverbundauflösende Verschiebemöglichkeit der Innenrohre auftritt und zum anderen die Anzahl der Schweißnähte minimiert wird, wobei der Abgaskrümmer so gestaltet ist, daß ausschließlich einfach auszuführende, umlaufende mechanisch beanspruchbare Kehlnähte für die Befestigung der Einzelabgasrohre aneinander und an den Eingangsflanschen sowie am Ausgangsflansch erforderlich sind.

Zweckmäßige Ausgestaltungen der Erfindung können den Unteransprüchen entnommen werden; im übrigen ist die Erfindung anhand eines in den Zeichnungen dargestellten Ausführungsbeispieles nachfolgend näher erläutert; dabei zeigt:
Fig. 1 einen erfindungsgemäß gefertigten luftspaltisolierten Abgaskrümmer mit drei zusammengefügten Einzelabgasrohren in einer perspektivischen Schnittdarstellung,
Fig. 2 in einem seitlichen Längsschnitt die Verbindungsstelle zwischen den Abgasrohrenden des Abgaskrümmers nach Fig. 1 und dem jeweiligen Eingangsflansch mit geschlossenem Luftisolierspalt,
Fig. 3 in einem seitlichen Längsschnitt die Verbindungsstelle zwischen den Abgasrohrenden des Abgaskrümmers nach Fig. 1 und dem jeweiligen Eingangsflansch mit offenem Luftisolierspalt,
Fig. 4 in einem seitlichen Längsschnitt die Verbindungsstelle zwischen einem Abgasrohrende des Abgaskrümmers nach Fig. 1 und dem Ausgangsflansch mit geschlossenem Luftisolierspalt.

In Fig. 1 ist ein luftspaltisolierter Abgaskrümmer 1 dargestellt, der aus einem Rohrbogen 2, einem T-förmig verzweigten Abgasrohr 3 und einem ebenfalls T-stückförmig verzweigten Abschlußabgasrohr 4 besteht. Die zylinderkopfzugewandten Enden 6 der Abgasrohre 2,3 und 4 sind mit Eingangsflanschen 5 verbunden. Die dargestellten separaten Eingangsflansche 5 können auch in einer gemeinsamen Flanschleiste integriert ausgebildet sein. Das Abschlußabgasrohr 4, über das das Abgas aus allen drei Abgasrohren 2,3,4 strömt, ist mit seinem bezüglich seines Eingangsflansches 5 und dem nebenliegenden sich anschließenden Abgasrohr 3 verbindungsfreien etwas nach unten abgebogenen Ende 7 unmittelbar mit dem Ausgangsflansch 8 verbunden, an den der restliche Abgasstrang angeschlossen ist.

Zur Herstellung des Abgaskrümmers 1 werden zuerst der Rohrbogen 2, das Abgasrohr 3 und das Abschlußabgasrohr 4 jeweils aus einem geradlinigen Doppelrohr fügebereit mittels Innenhochdrukkumformen gefertigt. Hierbei werden zunächst in einfacher Weise zwei unter geringem Aufwand durch Ablängen von der Stange herstellbare, etwa gleichlange geradlinig verlaufende Rohre völlig deckungsgleich ineinandergesteckt. Das dadurch gebildete Doppelrohr besteht hiermit aus einem Innenrohr 9 und einem dieses koaxial umgebenden Außenrohr 10. Die beiden Rohre 9 und 10 müssen in ihrer Ausbildung nicht unbedingt geradlinig sein. Es muß lediglich die für eine Gleichförmigkeit des späteren Luftisolierspaltes erforderliche Koaxialität gewährleistet sein, wobei die beiden Rohre 9 und 10 zumindest an einem Ende aneinander anliegen müssen. So können die Rohre 9 und 10 nach dem Zusammenstecken durchaus an einem Ende unter Ausbildung eines Ringspaltes beabstandet sein. Ihre Ausbildungen müssen jedoch jeweils derart aneinander angepaßt sein, daß die Ineinandersteckbarkeit gesichert ist. Das Innenrohr 9 wird vor dem Einstecken an seinen Enden umfänglich gelocht. Das Innenrohr 9 besteht aus einem hochtemperaturbeständigen Material, währenddessen das weniger temperaturbelastete Außenrohr 10 aus einem kostengünstigeren weniger hochtemperaturbeständigen Werkstoff bestehen kann.

Im einzelnen wird das Doppelrohr, aus dem der Rohrbogen 2 ensteht, in einer Biegevorrichtung vorgebogen, die auch ein Innenhochdruck-Umformwerkzeug sein kann. Das in einer vom Innenhochdruck-Umformwerkzeug separaten Biegevorrichtung vorgebogene Doppelrohr wird dann in ein Innenhochdruck-Umformwerkzeug eingebracht, dessen Gravur in ihrem Verlauf dem Biegeverlauf des gebogenen Doppelrohres angepaßt ist, jedoch im Anschluß an die Endbereiche des Doppelrohres konzentrisch erweitert ist, wodurch ein als Aufweitraum dienender Ringraum zwischen Gravur und dem eingebrachten Doppelrohr ausgebildet wird. Nach Schließen des Innenhochdruck-Umformwerkzeuges wird das Doppelrohr endseitig mittels Axialstempel abgedichtet und durch Einleiten eines Druckfluides über diese Stempel befüllt. Anschließend wird das Druckfluid hochgespannt auf etwa 700-1000 bar, worauf sich das Doppelrohr in einfacher Weise aufweitet. Hierbei werden die vom Umformwerkzeug mit Spiel umschlossenen Endbereiche des Doppelrohres gegen die Gravur gepreßt, wobei das Innenrohr 9 mit dem Außenrohr 10 beiderends umfänglich verklemmt wird. Über den vorgelochten Lochkranz des Innenrohres 9 wird das Außenrohr 10 im Bereich des Aufweitraumes direkt mit Druckfluid beaufschlagt, wodurch dieses sich aufweitet und sich an den konzentrisch erweiterten Abschnitt der Gravur anlegt, während aufgrund des Druckausgleiches zwischen Innenrohr 9 und Außenrohr 10 in diesem Abschnitt die Form des Innenrohres 9 von einer Umformung unbehelligt bleibt. Dadurch wird entlang dieses Abschnittes durchgängig ein Ringspalt erzeugt, der den gewünschten Luftisolierspalt 11 bildet. Das Druckfluid kann auch unter Verzicht auf eine vorhergehende Lochung des Innenrohres 9 direkt in die Trennfuge des Innenrohres 9 im Außenrohr 10 eingeleitet werden. Dies ist allerdings aufwendig - insbesondere bei der zusätzlichen Anbringung von Startspalten an den Stirnseiten des Doppelrohres in dessen Fugenbereich - und deformiert in ungewünschter Weise die Endbereiche des Doppelrohres. Des weiteren ist es denkbar, daß die Gravur des Innenhochdruck-Umformwerkzeuges in der Außenkontur und dem Durchmesser der bzw. dem des Außenrohres 10 entspricht. Durch Einleiten eines Druckfluides zwischen die Wandungen des Innenrohres 9 und des Außenrohres 10 - ohne für Druckausgleich im Innenraum des Innenrohres 9 zu sorgen - kann das Innenrohr 9 durch den Fluidhochdruck zusammengepreßt werden, wobei sich dieses längt und wobei dieses infolge des Zusammenpressens sich vom an die Gravur anschmiegenden Außenrohr 10 unter Bildung eines Luftisolierspaltes beabstandet. Um ein gerichtetes Zusammenpressen zu erreichen, ist es hierzu denkbar, in das Innenrohr 9 einen durchgehenden Werkzeugzylinder einzuschieben, an dem das Innenrohr 9 sich anlegen kann.

Die Herstellung des verzweigten Abgasrohres 3 verläuft in zwei Schritten. Ausgehend vom erwähnten Doppelrohr wird dieses nicht gebogen, sondern bleibt in seinem Verlauf geradlinig. Im ersten Schritt wird das Doppelrohr in ein erstes Innenhochdruck-Umformwerkzeug eingebracht, dessen Gravur eine radiale Abzweigung aufweist. Nach Schließen des ersten Umformwerkzeuges und Abdichtung beider Enden des Doppelrohres, wobei der Lochkranz des Innenrohres jeweils gleichfalls abgedichtet wird, wird ein Druckfluid in das Innenrohr 9 eingeleitet und unter Hochdruck gesetzt. Unter Hochdruckbeaufschlagung wird gemäß der Gravurform aus dem Doppelrohr ein doppelwandiger Abzweigstutzen 12 ausgeblasen. Nach Ausformung des Abzweigstutzens 12 wird der Druck entspannt und das verzweigte T-förmige Doppelrohr aus dem ersten Innenhochdruck-Umformwerkzeug entnommen. Im zweiten Schritt wird das verzweigte Doppelrohr in ein zweites Innenhochdruck-Umformwerkzeug eingebracht, dessen Gravur entsprechend der Ausbildung des Doppelrohres T-förmig ausgebildet ist, jedoch im Anschluß an die drei Endbereiche des T-förmigen Doppelrohres konzentrisch erweitert ist. Die Endbereiche sind jeweils mit Spiel in der Gravur aufgenommen. Die Gravur begrenzt somit mit dem Doppelrohr zwischen dessen Endbereichen einen T-förmigen Aufweitraum. Das zweite Innenhochdruck-Umformwerkzeug wird nun geschlossen und die offenen einander gegenüberliegenden Endbereiche des Doppelrohres abgedichtet, wobei die Lochung des Innenrohres 9 freigegeben ist. Durch Anlegen eines Innenhochdruckes nach Befüllung des Innenrohres 9 mit einem Druckfluid wird über die frei zugängliche Lochung das Außenrohr 10 des Doppelrohres mit dem Druckfluid beaufschlagt, wobei lediglich das Außenrohr 10 aufgrund des schon oben erwähnten Druckausgleiches auf dem zwischen den Endbereichen liegende Abschnitt des Doppelrohres aufgeweitet wird, so daß ein Luftisolierspalt 13 entsteht. Die drei Endbereiche von Innenrohr 9 und Außenrohr 10 werden vom Innenhochdruck aneinander und gegen die Gravur gepreßt, wobei sich das Innenrohr 9 und das Außenrohr 10 dort miteinander verklemmen. Das nun luftspaltisolierte verzweigte Abgasrohr 3 wird nach abgeschlossener Umformung und Entspannung und Herausleiten des Druckfluides sowie anschließendem Öffnen des zweiten Umformwerkzeuges diesem entnommen. Schließlich wird der Kappenbereich des Abzweigstutzens 12 beispielsweise mittels Laserstrahlschneiden unter Öffnung des Innenrohres 9 im Abzweigstutzen 12 nach außen hin abgetrennt. Die Herstellung dieser Öffnung kann auch durch Fräsen, Drehen, Stanzen, Bohren oder ähnlichen Verfahren erfolgen. Es ist bei der Ausbildung des verzweigten luftspaltisolierten Abgasrohres 3 und 4 im übrigen denkbar, die beiden Umformschritte in einem einzigen Umformwerkzeug gleichzeitig oder nacheinander abfolgen zu lassen. Hierbei müßte dann das Umformwerkzeug zwei in prozeßsicherem Abstand zueinander ausgebildete Gravuren aufweisen.

Die Herstellung des Abschlußabgasrohres 4 verläuft gleich wie die des eben beschriebenen verzweigten Abgasrohres 3. Hinsichtlich der Ausbildung seines nach unten etwas gekrümmten Endes 7 kann das Abschlußabgasrohr 4 vorher vorgebogen sein oder durch die Innenhochdruckumformung im ersten Schritt entsprechend der Gravurform seine Biegeform annehmen.

Die einander gegenüberliegenden Enden sowohl des Abschlußabgasrohres 4 als auch des Abgasrohres 3 werden durch Laserschneiden beschnitten, so daß der Luftisolierspalt 13 dort geöffnet wird. Des gleichen wird der Rohrbogen 2 an einem Ende beschnitten, wodurch dessen Luftisolierspalt 11 an dieser Stelle geöffnet wird. Am geöffneten Ende des Rohrbogens 2 werden das Ende 14 dessen Innenrohres 9 in ein Ende 15 des Innenrohres 9 des geöffneten Endes des Abgasrohres 3 und das dortige Ende 16 des Außenrohres 10 des Rohrbogens 2 in ein Ende 17 des Außenrohres 10 des dortigen Abgasrohrendes mit Schiebesitz hineingesteckt. Die beiden Außenrohre 10 werden anschließend von außen an ihrer Überlappungsstelle unter Bildung einer umlaufenden Kehlnaht 18 durch Laserschweißen verschweißt. Am gegenüberliegenden dem Rohrbogen 2 abgewandten Ende des Abgasrohres 3 werden das Ende 19 des Innenrohres 9 in das Ende 20 des Innenrohres 9 des geradlinigen geöffneten Endes des Abschlußabgasrohres 4 und das dortige Ende 21 des Außenrohres 10 des Abgasrohres 3 in das Ende 22 des Außenrohres 10 des Abschlußabgasrohres 4 mit Schiebesitz hineingesteckt. Ebenfalls werden die Außenrohre 10 an ihrer Überlappungsstelle mittels Laserschweißen unter Bildung einer umlaufenden Kehlnaht 23 verschweißt. Anschließend werden die Enden 6 der Abgasrohre 3 und 4, also die Enden der Abzweigstutzen 12 in verjüngte Luftisolierspalte 24 von kurzen geradlinigen luftspaltisolierten Abgasrohren 25 gesteckt, wobei das offene zur Steckverbindung mit dem Abzweigstutzen 12 dienende Ende 26 mit seinem Innenrohr 9 mit Schiebesitz in das Innenrohr 9 des Abzweigstutzens 12 eingesteckt ist. Das am Außenrohr 10 des jeweiligen Abgasrohres 25 innen anliegende doppelwandige Ende 6 der Abzweigstutzen 12 wird dann mit dessen Außenrohr 10 durch Laserschweißen unter Bildung der erwähnten umlaufenden Kehlnaht 36 verschweißt. Im übrigen wird der Luftisolierspalt 24 der Abgasrohre 25 ebenfalls mittels Innenhochdruck-Umformen und zwar in gleicher Weise wie der Rohrbogen 2, jedoch unter Verzicht auf das Biegen des Doppelrohres, ausgebildet. Die Innenrohre 9 der Abgasrohre 25 und der Rohrbogen 2 bleiben am noch verbindungsfreien Ende 6 bzw. 27 mit den Außenrohren 10 verklemmt, wodurch der Luftisolierspalt 24 und 11 dort geschlossen ist und der Innenrohrsteckverbund innerhalb des Außenrohrsteckschweißverbundes in seiner zentrierten Lage festgelegt bleibt.

Nun wird der Steckschweißverbund der Abagsrohre 2,3,4,25 mit dem Ende 6 des Rohrbogens 2 und dem Ende 27 der Abgasrohre 25 in die Durchgangsöffnungen 38 der Eingangsflansche 5 gesteckt (Fig. 2), wonach die miteinander bündig abschließenden dortigen Enden von Innenrohr 9 und Außenrohr 10 mit der Öffnungswandung 37 der Durchgangsöffnung 38 mittels Laserschweißen unter Bildung einer umlaufenden Kehlnaht 39 verschweißt. Da die Klemmwirkung von Innenrohr 9 und Außenrohr 10 aneinander die Gasdichtigkeit für den Luftisolierspalt 11 und 24 gewährleistet, können auch zur Befestigung des Rohrbogenendes 6 und der Enden 27 der Abgasrohre 25 im Eingangsflansch 5 einzelne Schweißpunkte vollauf genügen. Weiterhin ist denkbar, Innenrohr 9 und Außenrohr 10 von unterschiedlicher Länge vorzusehen, wonach deren Enden nicht bündig miteinander abschließen. Zur Befestigung der so gestalteten Enden 6 bzw. 27 an der Öffnungswandung 37 der Durchgangsöffnung 38 des jeweiligen Eingangsflansches 5 sind lediglich zwei dünne Schweißnähte erforderlich, wobei jeweils unter Ausbildung einer Kehlnaht das Innenrohr 9 an seinem Ende an der Innenseite des Außenrohres 10 und das Ende des Außenrohres 10 an der Öffnungswandung 37 der Eingangsflanschdurchgangsöffnung 38 angeschweißt wird. Alternativ ist auch denkbar, die Enden 6,27 der Abgasrohre 2,27 auf einen zylindrischen die Durchgangsöffnung 38 umgebenden Fortsatz 28 aufzustecken und von außen umlaufend am Fortsatz zu verschweißen. Diese Alternative ist jedoch eingeschränkt tauglich, da die Schweißstelle mit dem Schweißlaser nur schwer zugänglich ist.

Weiterhin ist es denkbar auf die Abgasrohre 25 und deren Anbringung an die Abgasrohre 3 und 4 zu verzichten und gleichzeitig einen kürzeren Rohrbogen 2 vorzusehen. Die Abgasrohre 3 und 4 werden an die Eingangsflansche 5 direkt angebunden, was den Krümmer 1 insgesamt wesentlich kompaktiert und Bauraum einspart. Ist das motorische Baukonzept derart ausgebildet, daß im Bereich der Eingangsflansche 5 Teile des Antriebsstranges vorgesehen sind, sind die Abgasrohre 3 und 4 im Weg, wodurch die Verbindungsabgasrohre 25 unabkömmlich werden. Diese können in Anpassung an die besagten Antriebsstrangteile auch zusätzlich gebogen ausgebildet sein.

Des weiteren ist es möglich, gemäß Fig. 3 nach einem geeigneten Beschnitt der Enden 6 der Abgasrohre 2,3,4 bzw. 25 den Luftisolierspalt 11 und 13 bzw. 24 eingangsflanschseitig offen zu gestalten und den jeweiligen Eingangsflansch 5 mit seinem zylindrischen Fortsatz 28 in den Luftisolierspalt 11 und 13 bzw. 24 zu stecken, wonach das Außenrohr 10 von außen und das Innenrohr 9 von innen unter Bildung einer Kehlnaht 40 mittels eines Laser am Fortsatz 28 des Eingangsflansches 5 angeschweißt wird. Da hierbei die Zentrierung der Innenrohre 9 aller Abgasrohre 2,3,4 bzw. 25 in ihren Außenrohren 10 und damit das Bestehen des Luftisolierspalt 11 und 13 bzw. 24 gewährleistet sein muß, muß die Montage des Abgaskrümmers 1 in folgender Weise erfolgen. Zuerst müssen die anderen Enden der Abgasrohre 2,3,4 bzw. 25 vorerst aneinander festgeklemmte Innenrohre 9 und Außenrohre 10 aufweisen, wobei dort der Luftisolierspalt 11 und 13 bzw. 24 geschlossen ist. Dann wird das jeweilige Abgasrohr 2,3,4 bzw. 25 am Eingangsflansch 5 befestigt, wodurch die Innenrohre 9 in den Außenrohren 10 zentrisch und somit bleibend luftspaltisoliert festgelegt sind. Danach werden die anderen Enden, wobei davon das Ende 7 des Abschlußabgasrohres 4 ausgenommen sein kann, der Abgasrohre 2,3,4 bzw. 25 beschnitten, so daß der jeweilige Luftisolierspalt 11 und 13 bzw. 24 geöffnet wird. Nun erst erfolgt der oben bei der ersten Variante erwähnte Fügeschritt, bei dem die Innen- und die Außenrohre 9,10 ineinander gesteckt werden und anschließend die Außenrohre 10 miteinander umlaufend laserverschweißt werden.

Schließlich erfolgt nach Fig. 4 das Fügen des Ausgangsflansches 8, wobei das Ende 7 des Abschlußabgasrohres 4, das vom letzten der vom Rohrbogen 2 aus in der Reihe nebeneinander angeordneten verzweigten Abgasrohre 3,4 gebildet wird, in die Durchgangsöffnung 29 des Flansches 8 eingesteckt wird. Hierzu weist die Durchgangsöffnung 29 anfänglich eine stufige zylindrische Erweiterung 30 auf, deren Umfang dem des Außenrohres 10 des Abschlußabgasrohres 4 entspricht, so daß beim Einstecken des Rohrendes 7 das Außenrohr 10 mit seiner Außenseite 31 am Umfang der Erweiterung 30 anliegt. Außerdem kann das Außenrohr 10 auch mit seiner Stirnseite 32 an der Stufe der Erweiterung 30 anliegen, wodurch das Außenrohr 10 durch den Anschlag eine definierte Relativstecklage im Ausgangsflansch 8 aufweist. Das Ende 7 des Abschlußabgasrohres 4 ist derart beschnitten, daß die Klemmung des Rohres 4 aufgehoben ist.und der Luftisolierspalt 13 geöffnet ist. Des weiteren ragt das Innenrohr 9 aus dem Außenrohr 10 heraus. Die Stufe der Erweiterung 30 übersteht das Außenrohr 10 radial nach innen um das Maß der Breite des Luftisolierspaltes 13. An der Wandung 34 der Durchgangsöffnung 29 ist unmittelbar an die Stufe anschließend ein umlaufender Anlagewulst 33 ausgebildet, an dem das freie Ende 35 des Innenrohres 9 des Abgasrohres 4 mit Schiebesitz geführt ist. Das Außenrohr 10 wird nach dem Einstecken von außen mittels Laser oder ähnlichen Strahlschweißverfahren am Ausgangsflansch 8 umlaufend unter Bildung einer Kehlnaht 36 angeschweißt.

Weiterhin ist es denkbar, im Falle von kompliziert gestalteten Bauräumen zwischen die Abgasrohre 2,3 und 4 luftspaltisolierte Verbindungsrohre einzufügen, welche in geradliniger oder gebogener Form derart ausgebildet sind, daß der Abgaskrümmer 1 an die Bauraumgegebenheiten optimal und unter nur geringem Montageaufwand anpaßbar ist.

## Patentansprüche

1. Verfahren zur Herstellung eines luftspaltisolierten Abgaskrümmers (1) einer Abgasanlage eines Fahrzeuges, welcher ein als Rohrbogen ausgebildetes abgasführendes Innenrohr (9), zumindest ein sich an den Rohrbogen anschließendes verzweigtes Innenrohr und einen Außenmantel (10) sowie Eingangsflansche (5) zur Befestigung des Abgaskrümmers an einem Zylinderkopf einer Brennkraftmaschine und einen Ausgangsflansch (8) zur Ankopplung des Abgaskrümmers an den weiteren Abgasstrang beinhaltet, wobei das als Rohrbogen ausgebildete Innenrohr (9) an einem Ende über einen Schiebesitz mit einem Ende des Innenrohres des verzweigten Innenrohres verbunden wird, wobei das andere Ende des Rohrbogens und die Abzweigung des verzweigten Innenrohres mit jeweils einem Eingangsflansch (5) und der Außenmantel (10) im Bereich des von einer Verbindung mit einem Eingangsflansch (5) und einem Innenrohr eines Abgasrohres freien Endes eines verzweigten Innenrohres mit dem Ausgangsflansch (8) fest verbunden werden, und wobei der Außenmantel (10) mit Abstand um die Innenrohre unter Bildung des Luftisolierspaltes angeordnet wird,
**dadurch gekennzeichnet,**
**daß** der Abgaskrümmer (1) aus mehreren luftspaltisolierten sich aus einem rohrbogenförmigen und zumindest einem verzweigten Abgasrohr zusammensetzenden Abgasrohren (2,3,4) sowie den zugehörigen Eingangsflanschen (5) und dem Ausgangsflansch (8) zusammengefügt wird, wobei die Abgasrohre (2,3,4) mittels des Innenhochdruck-Umformverfahrens aus jeweils einem aus zwei koaxial zueinander angeordneten Rohren bestehenden Doppelrohr in einem Innenhochdruck-Umformwerkzeug unter Einbringung eines Druckfluides zwischen die Außenwandung des Innenrohres (9) und die Innenwandung des den Außenmantel bildenden Außenrohres (10) des Doppelrohres luftspaltisoliert ausgeformt werden,
**daß** unter Bildung einer Durchgangsöffnung vom Innenrohr (9) nach außen am Ende (6) des Abzweigstutzens (12) ein doppelwandiger Abschnitt herausgetrennt wird,
**daß** die miteinander zu verbindenden Enden der luftspaltisolierten Abgasrohre (2,3,4) zuerst unter Öffnung des jeweiligen Luftisolierspaltes (11,13) beschnitten und dann ineinandergesteckt werden, wobei die Enden so ausgeformt sind, daß die Steckverbindungen der Außenrohre (10) und der Innenrohre (9) der zu verbindenden Abgasrohre (2,3,4) mit Spiel erfolgen,
**daß** die miteinander verbundenen Außenrohrenenden (16,17;21,22) der Abgasrohre (2,3,4) an der Stelle ihrer Steckverbindung unter Bildung einer umlaufenden Kehlnaht (18,23) miteinander verschweißt werden,
und **daß** die verbindungsfreien an den Zylinderkopf anzuschließenden Enden (6) der Abgasrohre (2,3,4) mit den jeweils zugehörigen Eingangsflanschen (5) zusammengesteckt und verschweißt werden und das verbindungsfreie zylinderkopfabgewandte Ende (7) eines der verzweigten Abgasrohre (4) mit dem Ausgangsflansch (8) zusammengesteckt und mit diesem verschweißt wird.

2. Verfahren nach Anspruch 1,
**dadurch gekennzeichnet,**
**daß** das jeweilige Doppelrohr durch Ineinanderstecken zweier zumindest an einem Ende aneinander anliegender Rohre mit Spiel gebildet wird.

3. Verfahren nach Anspruch 2,
**dadurch gekennzeichnet,**
**daß** das jeweilige Doppelrohr durch Ineinanderstecken zweier geradliniger Rohre gebildet wird.

4. Verfahren nach Anspruch 3,
**dadurch gekennzeichnet,**
**daß** wobei eines der derart ausgebildeten Doppelrohre vor dem Innenhochdruckumformen durch ein Biegeverfahren in eine Biegeform des Rohrbogens (2) gebracht wird.

5. Verfahren nach Anspruch 4,
**dadurch gekennzeichnet,**
**daß** das Biegen im Innenhochdruck-Umformwerkzeug erfolgt.

6. Verfahren nach Anspruch 1,
**dadurch gekennzeichnet,**
**daß** der Luftisolierspalt (11,13,24) in einem Innenhochdruck-Umformwerkzeug durch Aufweiten des Außenrohres (10) mittels Fluidinnenhochdruck gebildet wird.

7. Verfahren nach Anspruch 1,
**dadurch gekennzeichnet,**
**daß** zur Herstellung des verzweigten luftspaltisolierten Abgasrohres (3,4) ein doppelwandiger Abzweigstutzen (12) aus einem weiteren in ein Innenhochdruck-Umformwerkzeug eingebrachten Doppelrohr in einem ersten Umformschritt durch Fluidinnenhochdruck ausgeformt wird und in einem zweiten darauffolgenden Umformschritt in einem Innenhochdruck-Umformwerkzeug der auch den Abzweigstutzen (12) zu umgebende Luftisolierspalt (13) durch Aufweiten des Außenrohres (10) mittels Fluidinnenhochdruck ausgebildet wird.

8. Verfahren nach Anspruch 7,
**dadurch gekennzeichnet,**
**daß** im zweiten Umformschritt das Aufweiten des Außenrohres (10) in einem von dem des ersten Umformschrittes unterschiedlichen Innenhochdruck-Umformwerkzeug erfolgt.

9. Verfahren nach Anspruch 1,
**dadurch gekennzeichnet,**
**daß** zur Bildung der Durchgangsöffnung der Kappenbereich des Abzweigstutzens (12) mittels Laserstrahlschneidens abgetrennt wird.

10. Verfahren nach Anspruch 1,
**dadurch gekennzeichnet,**
**daß** das als Rohrbogen (2) ausgebildete Abgasrohr mit einem im wesentlichen geradlinig verlaufenden luftspaltisolierten Abgasrohr (25) verbunden wird, welches an seinem anderen Ende (27) mit dem Eingangsflansch (5) verschweißt wird.

11. Verfahren nach Anspruch 1,
**dadurch gekennzeichnet,**
**daß** der Abzweigstutzen (12) eines verzweigten Abgasrohres (3,4) mit einem im wesentlichen geradlinig verlaufenden luftspaltisolierten Abgasrohr (25) verbunden wird, welches an seinem anderen Ende (27) mit dem Eingangsflansch (5) verschweißt wird.

12. Verfahren nach Anspruch 1,
**dadurch gekennzeichnet,**
**daß** das als Rohrbogen (2) ausgebildete Abgasrohr mit einem geradlinig oder gebogen verlaufenden Verbindungsrohr einenends verbunden wird, das anderenends mit einem eingangsflanschabgewandten Ende eines verzweigten Abgasrohres (3) verbunden wird.

13. Verfahren nach Anspruch 1,
**dadurch gekennzeichnet,**
**daß** bei mehreren verzweigten Abgasrohren (3,4) diese jeweils über ein geradlinig oder gebogen verlaufendes Verbindungsrohr miteinander verbunden werden.

14. Verfahren nach Anspruch 1,
**dadurch gekennzeichnet,**
**daß** die eingangsflanschseitigen Enden der Innenrohre (9) und der Außenrohre (10) der Abgasrohre (2,3,4,25) beim Innenhochdruckumformen zur Erzeugung eines Luftisolierspaltes (11,13,24) durch radiale Anpressung aneinander miteinander verklemmt werden, wonach die beiden in Klemmlage miteinander bündig abschließenden Enden von Innen- und Außenrohr (9,10) in die Durchgangsöffnung (38) des Eingangsflansches (5) hineingesteckt und durch einen Schweißvorgang, vorzugsweise durch Laserschweißen, unter Bildung einer umlaufenden Kehlnaht (39) zwischen der Durchgangsöffnungswandung (37) und den Stirnseiten der Enden mit dem Eingangsflansch (5) fest verbunden werden.

15. Verfahren nach Anspruch 1,
**dadurch gekennzeichnet,**
**daß** die eingangsflanschseitigen Enden der Innenrohre (9) und der Außenrohre (10) der Abgasrohre (2,3,4,25) voneinander durch Beschnitt getrennt werden, wobei der Luftisolierspalt (11,13,24) geöffnet wird, und daß der jeweilige Flansch (5) mit einem seine Durchgangsöffnung (38) umgebenden zylindrischen Fortsatz (28) in den geöffneten Luftisolierspalt (11,13,24) gesteckt wird, wonach das Außenrohr (10) des jeweiligen Abgasrohres (2,3,4,25) unter Bildung jeweils einer umlaufenden Kehlnaht (40) außen am Flanschfortsatz (28) und das Innenrohr (9) innen am Flanschfortsatz (28) angeschweißt wird.

16. Verfahren nach Anspruch 1,
**dadurch gekennzeichnet,**
**daß** das mit dem Ausgangsflansch (8) zusammenzusteckende Ende (7) des verzweigten Abschlußabgasrohres (4) beschnitten wird, wobei der Luftisolierspalt (13) zwischen Innenrohr (9) und Außenrohr (10) stirnseitig geöffnet wird, daß das beschnittene Ende (7) in die Durchgangsöffnung (29) des Ausgangsflansch (8) eingesteckt wird, wobei das Außenrohr (10) von einer konzentrischen Erweiterung (30) der Durchgangsöffnung (29) aufgenommen und mit dem Ausgangsflansch (8) außenseitig unter Bildung einer umlaufenden Kehlnaht (35) verschweißt wird, und daß das Innenrohr (9) dieses Abgasrohres (4) gleichzeitig mit der Anordnung des Außenrohres (10) im Ausgangsflansch (8) mit Schiebesitz in die Durchgangsöffnung (29) eingeführt wird.

## Claims

1. Method for the manufacture of an air gap insulated exhaust manifold (1) of an exhaust system of a vehicle, comprising an inner pipe (9) conducting exhaust gas and designed as a pipe bend, at least one branched inner pipe connected to the pipe bend and an outer casing (10) as well as inlet flanges (5) for mounting the exhaust manifold on a cylinder head of an internal combustion engine and an outlet flange (8) for connecting the exhaust manifold to the downstream exhaust piping, whereby one end of the inner pipe (9) designed as a pipe bend is connected with sliding fit to one end of the inner pipe of the branched inner pipe, whereby the other end of the pipe bend and the branch of the branched inner pipe is each connected to an inlet flange (5) and the outer casing (10) is permanently connected to the outlet flange (8) in the area of an end of a branched inner pipe which is free of a connection to an inlet flange (5) and an inner pipe of an exhaust pipe, and whereby the outer casing (10) is arranged at a distance around the inner pipes while forming an insulating air gap,
**characterised in that**
the exhaust manifold (1) is assembled from a plurality of air gap insulated exhaust pipes (2, 3, 4) comprising a pipe bend and at least one branched exhaust pipe, the associated inlet flanges (5) and the outlet flange (8), whereby the exhaust pipes (2, 3, 4) are, by means of the internal high-pressure forming process, each formed with air gap insulation from a double pipe consisting of two coaxially aligned pipes in an internal high-pressure forming tool involving the application of a pressure fluid between the outer wall of the inner pipe (9) and the outer pipe (10) forming the outer casing of the double pipe,
**in that** a double-walled section is taken out at the end (6) of the branch piece (12) while forming a through-opening from the inner pipe (9) to the outside,
**in that** the ends of the air gap insulated exhaust pipes (2, 3, 4) are first trimmed while opening up the insulating air gaps (11, 13) and then inserted into one another, the ends being so formed that the connection between the outer pipes (10) and the inner pipes (9) of the exhaust pipes (2, 3, 4) to be connected is subject to play,
**in that** the connected outer pipe ends (16, 17; 21, 22) of the exhaust pipes (2, 3, 4) are welded to one another at their points of plug-in connection with a continuous fillet weld,
and **in that** the connection-free ends (6) of the exhaust pipes (2, 3, 4) adjacent to the cylinder head are fitted and welded to the associated inlet flanges (5) and the
connection-free end (7) of one of the branched exhaust pipes (4) remote from the cylinder head is fitted and welded to the outlet flange (8).

2. Method according to claim 1,
**characterised in that**
each double pipe is produced by inserting two pipes which are contiguous at least at one end into one another with play.

3. Method according to claim 2,
**characterised in that**
each double pipe is produced by inserting two straight pipes into one another.

4. Method according to claim 3,
**characterised in that**
one of the double pipes produced in this way is converted to form a pipe bend (2) by means of a bending process prior to internal high-pressure forming.

5. Method according to claim 4,
**characterised in that**
the bending process is performed in the internal high-pressure forming tool.

6. Method according to claim 1,
**characterised in that**
the insulating air gap (11, 13, 24) is produced in an internal high-pressure forming tool by expanding the outer pipe (10) by means of high internal fluid pressure.

7. Method according to claim 1
**characterised in that**
the air gap insulated exhaust pipe (3, 4) is produced by forming a double walled branch piece (12) from a further double pipe placed in an internal high-pressure forming tool by means of internal high fluid pressure in a first forming step and by producing the insulating air gap (13) for the branch piece (12) in a subsequent second forming step in an internal high-pressure forming tool by expanding the outer pipe (10) by means of internal high fluid pressure.

8. Method according to claim 7,
**characterised in that**
the outer pipe (10) is, in the second forming step, expanded in an internal high-pressure forming tool different from that involved in the first forming step.

9. Method according to claim 1
**characterised in that**
the cap area of the branch piece (12) is removed by laser cutting to form the through-opening.

10. Method according to claim 1,
**characterised in that**
the exhaust pipe represented by the pipe bend (2) is connected to a substantially straight air gap insulated exhaust pipe (25), the other end (27) of which is welded to the inlet flange (5).

11. Method according to claim 1,
**characterised in that**
the branch piece (12) of a branched exhaust pipe (3, 4) is connected to a substantially straight air gap insulated exhaust pipe (25), the other end (27) of which is welded to the inlet flange (5).

12. Method according to claim 1,
**characterised in that**
the exhaust pipe represented by the pipe bend (2) is connected to one end of a straight or bent connecting pipe, the other end of which is connected to an end of a branched exhaust pipe (3) remote from the inlet flange.

13. Method according to claim 1
**characterised in that**
in systems with a plurality of branched exhaust pipes (3, 4), these are connected to one another by straight or bent connecting pipes.

14. Method according to claim 1
**characterised in that**
the inlet flange ends of the inner pipes (9) and the outer pipes (10) of the exhaust pipes (2, 3, 4) are radially clamped to one another in the internal high-pressure forming process to produce an insulating air gap (11, 13, 24), followed by inserting the ends of the inner and outer pipes (9, 10), which are flush in the clamped position, into the through-opening (38) of the inlet flange (5) and permanently welding them, preferably using a laser welding process, to the inlet flange (5) while producing a continuous fillet weld (39) between the wall (37) of the through-opening and the end faces of the pipe ends.

15. Method according to claim 1,
**characterised in that**
the inlet flange ends of the inner pipes (9) and the outer pipes (10) of the exhaust pipes (2, 3, 4) are separated from one another by trimming while opening the insulating air gap (11, 13, 24) and **in that** each flange (5) is inserted into the opened insulating air gap (11,13, 24) with its cylindrical extension (28) surrounding the through-opening (38), followed by welding the outer pipe (10) of each exhaust pipe (2, 3, 4, 25) to the outside of the flange extension (28) with a continuous fillet weld (40) and welding the inner pipe (9) to the inside of the flange extension (28).

16. Method according to claim 1
**characterised in that**
the end (7) of the branched exhaust pipe (4) to be fitted to the outlet flange (8) is trimmed, the insulating air gap (13) between the inner pipe (9) and the outer pipe (10) being opened, **in that** the trimmed end (7) is inserted into the through-opening (29) of the outlet flange (8), the outer pipe (10) being located in a concentric enlargement (30) of the through-opening (29) and externally welded to the outlet flange (8) with a continuous fillet weld (35), and **in that** the inner pipe (9) of this exhaust pipe (4) is inserted with sliding fit into the through-opening (29) simultaneously with the placement of the outer pipe (10) in the outlet flange (8).

## Revendications

1. Procédé de fabrication d'un collecteur d'échappement isolé par une couche d'air (1) d'une installation de gaz d'échappement pour un véhicule, qui comprend un tuyau intérieur (9) configuré comme coude tubulaire et conduisant les gaz d'échappement, au moins un tuyau intérieur ramifié raccordé au coude tubulaire et une enveloppe extérieure (10) ainsi que des brides d'entrée (5) pour la fixation du collecteur d'échappement sur une culasse d'un moteur à combustion interne et une bride de sortie (8) pour le raccordement du collecteur d'échappement sur la suite de la ligne d'échappement, le tuyau intérieur (9) configuré comme coude tubulaire étant relié à une extrémité par l'intermédiaire d'un ajustement coulissant avec une extrémité du tuyau intérieur du tuyau intérieur ramifié, l'autre extrémité du coude tubulaire et la dérivation du tuyau intérieur ramifié étant reliés fermement avec respectivement une bride d'entrée (5) et l'enveloppe extérieure (10), dans la zone de l'extrémité d'un tuyau intérieur ramifié, qui est libre d'une liaison avec une bride d'entrée (5) et avec un tuyau intérieur d'un tuyau de gaz d'échappement, avec la bride de sortie (8) et l'enveloppe extérieure (10) étant disposée avec un espacement autour des tuyaux intérieurs en formant la couche d'air d'isolation, **caractérisé en ce que** le collecteur d'échappement (1) est assemblé à partir de plusieurs tuyaux d'échappement (2, 3, 4) isolés par une couche d'air et composés d'un tuyau d'échappement en forme de coude tubulaire et d'au moins un tuyau d'échappement ramifié ainsi qu'à partir des brides d'entrée (5) et de la bride de sortie (8) correspondantes, les tuyaux d'échappement (2, 3, 4) étant formés avec une isolation par une couche d'air à l'aide du procédé de formage à haute pression intérieure à partir de respectivement un tuyau double se composant de deux tuyaux disposés coaxialement entre eux dans un outils de formage à haute pression intérieure en introduisant un fluide sous pression entre la paroi extérieure du tuyau intérieur (9) et la paroi intérieure du tuyau extérieur (10) du tuyau double formant l'enveloppe extérieure, **en ce qu'**en formant une ouverture de passage depuis le tuyau intérieur (9) vers l'extérieur une section à double paroi est détachée à l'extrémité (6) du manchon de dérivation (12), **en ce que** les extrémités à relier entre elles des tuyaux d'échappement isolés par une couche d'air (2, 3, 4) sont d'abord découpées en ouvrant la couche d'air d'isolation respective (11, 13) et sont ensuite emboîtées l'une dans l'autre, les extrémités étant alors formées de telle façon que les liaisons par emboîtement des tuyaux extérieurs (10) et des tuyaux intérieurs (9) des tuyaux d'échappement à relier (2, 3, 4) aient lieu avec du jeu, **en ce que** les extrémités reliées entre elles des tuyaux extérieurs (16, 17 ; 21, 22) des tuyaux d'échappement (2, 3, 4) sont soudées ensemble à l'endroit de leur liaison par emboîtement en formant un cordon concave circulaire (18, 23), **en ce que** les extrémités (6) des tuyaux d'échappement (2, 3, 4), qui sont libres de liaisons et qui doivent être raccordées sur la culasse, sont emboîtées sur les brides d'entrée respectivement correspondantes (5) et sont soudées et **en ce que** l'extrémité (7) libre de liaison et opposée à la culasse d'un des tuyaux d'échappement ramifiés (4) est emboîtée sur la bride de sortie (8) et est soudée avec celle-ci.

2. Procédé selon la revendication 1, **caractérisé en ce que** le tuyau double respectif est formé avec du jeu par emboîtement de deux tuyaux se touchant au moins à une extrémité.

3. Procédé selon la revendication 2, **caractérisé en ce que** le tuyau double respectif est formé par emboîtement de deux tuyaux rectilignes.

4. Procédé selon la revendication 3, **caractérisé en ce qu'**avant le formage avec une haute pression intérieure, l'un des tuyaux doubles configurés de cette façon est mis dans une forme de cintrage du coude tubulaire (2) à l'aide d'un procédé de cintrage.

5. Procédé selon la revendication 4, **caractérisé en ce que** le cintrage a lieu dans l'outil de formage avec une haute pression intérieure.

6. Procédé selon la revendication 1, **caractérisé en ce que** la couche d'air d'isolation (11, 13, 24) est formée dans un outil de formage à haute pression intérieure au moyen d'un évasement du tuyau extérieur (10) à l'aide d'une haute pression intérieure du fluide.

7. Procédé selon la revendication 1, **caractérisé en ce que**, pour la fabrication du tuyaux d'échappement ramifié isolé par une couche d'air (3, 4), un manchon de dérivation à double paroi (12) est formé dans une première étape de formage par une haute pression intérieure du fluide à partir d'un autre tuyau double introduit dans un outil de formage avec une haute pression intérieure et **en ce que**, dans une deuxième étape de formage qui suit, la couche d'air d'isolation (13) devant aussi entourer le manchon de dérivation (12) est configurée dans un outil de formage avec une haute pression intérieure au moyen d'un évasement du tuyau extérieur (10) réalisé à l'aide d'une haute pression intérieure du fluide.

8. Procédé selon la revendication 7, **caractérisé en ce que** dans la deuxième étape de formage l'évasement du tuyau extérieur (10) a lieu dans un outil de formage avec une haute pression intérieure différent de celui utilisé lors de la première étape de formage.

9. Procédé selon la revendication 1, **caractérisé en ce que**, pour la formation de l'ouverture de passage, la zone du capuchon du manchon de dérivation (12) est détachée à l'aide d'une découpe au laser.

10. Procédé selon la revendication 1, **caractérisé en ce que** le tuyau d'échappement configuré comme coude tubulaire (2) est relié avec un tuyau d'échappement (25) isolé par une couche d'air et s'étendant sensiblement en ligne droite, qui est soudé à son autre extrémité (27) sur la bride d'entrée (5).

11. Procédé selon la revendication 1, **caractérisé en ce que** le manchon de dérivation (12) d'un tuyau d'échappement ramifié (3, 4) est relié avec un tuyau d'échappement (25) isolé par une couche d'air et s'étendant sensiblement en ligne droite, qui est soudé à son autre extrémité (27) sur la bride d'entrée (5).

12. Procédé selon la revendication 1, **caractérisé en ce que** le tuyau d'échappement configuré comme coude tubulaire (2) est relié d'un côté avec un tuyau de liaison s'étendant en ligne droite ou avec un coude, qui est relié de l'autre côté avec une extrémité opposée à la bride d'entrée d'un tuyau d'échappement ramifié (3).

13. Procédé selon la revendication 1, **caractérisé en ce que**, dans le cas de plusieurs tuyaux d'échappement ramifiés (3, 4), ceux-ci sont reliés respectivement entre eux par l'intermédiaire d'un tuyau de liaison s'étendant en ligne droite ou avec un coude.

14. Procédé selon la revendication 1, **caractérisé en ce que**, lors du formage avec une haute pression intérieure pour la réalisation d'une couche d'air d'isolation (11, 13, 24), les extrémités situées du côté des brides d'entrée des tuyaux intérieurs (9) et des tuyaux extérieurs (10) des tuyaux d'échappement (2, 3, 4, 25) sont bloquées entre elles par un pressage radial l'une contre l'autre, après quoi les deux extrémités du tuyau intérieur (9) et du tuyau extérieur (10), qui sont disposées à fleurs entre elles en position de blocage, sont emboîtées dans l'ouverture de passage (38) de la bride d'entrée (5) et sont reliées fermement avec la bride d'entrée (5) à l'aide d'une procédure de soudage, de préférence par un soudage au laser, en formant un cordon concave circulaire (39) entre la paroi de l'ouverture de passage (37) et les côtés frontaux des extrémités.

15. Procédé selon la revendication 1, **caractérisé en ce que** les extrémités situées du côté des brides d'entrée des tuyaux intérieurs (9) et des tuyaux extérieurs (10) des tuyaux d'échappement (2, 3, 4, 25) sont séparées entre elles par une découpe, la couche d'air d'isolation (11, 13, 24) étant ouverte, et **en ce que** la bride respective (5) est emboîtée avec un prolongement cylindrique (28) entourant son ouverture de passage (38) dans la couche d'air d'isolation ouverte (11, 13, 24), après quoi le tuyau extérieur (10) du tuyau d'échappement respectif (2, 3, 4, 25) est soudé à l'extérieur sur le prolongement (28) de la bride en formant respectivement un cordon concave circulaire (40) et le tuyau intérieur (9) est soudé à l'intérieur sur le prolongement (28) de la bride.

16. Procédé selon la revendication 1, **caractérisé en ce que** l'extrémité (7) du tuyau d'échappement de fermeture ramifié (4) à emboîter avec la bride de sortie (8) est découpée, la couche d'air d'isolation (13) entre le tuyau intérieur (9) et le tuyau extérieur (10) étant ouverte du côté frontal, **en ce que** l'extrémité découpée (7) est emboîtée dans l'ouverture de passage (29) de la bride de sortie (8), le tuyau extérieur (10) étant repris par une extension concentrique (30) de l'ouverture de passage (29) et étant soudé du côté extérieur avec la bride de sortie (8) en formant un cordon concave circulaire (35) et **en ce que** le tuyau intérieur (9) de ce tuyau d'échappement (4) est introduit dans l'ouverture de passage (29) en même temps que la mise en place du tuyau extérieur (10) dans la bride de sortie (8) avec un ajustement coulissant.
